# EUROPÄISCHE PATENTSCHRIFT

(11) **EP 0 206 253 B1**
(45) Veröffentlichungstag und Bekanntmachung des Hinweises auf die Patenterteilung: **22.11.1990**
(21) Anmeldenummer: 86108341.8
(22) Anmeldetag: 19.06.1986
(51) Int. Cl.: G05F 1/67

(54) **Schaltungsanordnung zur Speisung einer elektrischen Last aus einem Solargenerator**
Circuit supplying an electric load from a solar generator
Circuit d'alimentation d'une charge électrique à partir d'un générateur solaire

(30) Priorität: 20.06.1985 DE 3522080
(43) Veröffentlichungstag der Anmeldung: 30.12.1986
(73) Patentinhaber: SIEMENS AKTIENGESELLSCHAFT, 80333 München (DE)
(72) Erfinder: Mieth, Günther, Dipl.-Ing. (FH), D-8000 München 70 (DE); Schwarz, Ulf, Dipl.-Ing., D-8023 Pullach (DE)

(56) Entgegenhaltungen:
- EP-A- 0 029 743
- DE-A- 2 043 423
- FR-A- 2 175 653
- GB-A- 2 158 621

## Beschreibung

Die Erfindung bezieht sich auf eine wie im Oberbegriff des Patentanspruches 1 angegebene Schaltungsanordnung.

Eine derartige Schaltungsanordnung ist bereits aus der DE-OS 2 043 423 bekannt. Bei der bekannten Schaltungsanordnung handelt es sich um einen Zweipunktregler, der aus einem Solargenerator gespeist wird. Der Zweipunktregler ist so ausgebildet und bemessen, daß der vom Solargenerator abgegebene Strom in einem vorgegebenen Verhältnis zum Kurzschlußstrom eines Referenz-Solargenerators steht.

Dieses Verhältnis ist mit Hilfe des Kennlinienfeldes des Solargenerators als der Faktor ermittelt, mit dem der Kurzschlußstrom zu multiplizieren ist, um den Strom im Arbeitspunkt maximaler Leistung zu erhalten. Als Referenz-Solargenerator dient eine dem Solarzellengenerator angehörende Testzelle. Der den Verbraucher speisende Solargenerator und der Solargenerator, dessen Kurzschlußstrom gemessen wird, sind daher von gleicher Bauart. Auf diese Weise wird der Arbeitspunkt maximaler Leistung mit guter Näherung in einem großen Temperaturbereich des Solargenerators und dies mit relativ einfachen Mitteln erzielt. Die Schaltungsanordnung dient insbesondere zum Laden einer Batterie oder zur Speisung von Verbrauchern, die mit Hilfe einer Batterie gepuffert sind. Die vorgeschlagene Art der Stromanpassung kann jedoch auch bei anderen Verbrauchern von Vorteil sein, wenn eine möglichst große Auslastung des Solargenerators angestrebt wird. Die Schaltungsanordnung kann Bestandteil eines Reglers oder einer Anordnung zur sogenannten Vorwärtsregelung sein, bei der das Stellglied in vorgegebener Abhängigkeit von dem gemessenen Kurzschlußstrom gesteuert wird. Da die Testzelle durch einen Meßwiderstand dauernd belastet ist, steht sie für eine Speisung des Verbrauchers nicht zur Verfügung. Außerdem stellt der Meßwert des Kurzschlußstromes der Testzelle, der als Kriterium für den Kurzschlußstrom des Solargenerators dient, nur einen Näherungswert dar, da von den Eigenschaften der Testzelle auf die des ganzen Solargenerators geschlossen wird.

Bei einer aus der Zeitschrift Elektronik 19/21.9.84, Seite 96 bekannten Schaltungsanordnung ist an einen Solargenerator ein Schaltregler angeschlossen, mit dessen Hilfe die Ausgangsspannung der Schaltungsanordnung auf einem vorgegeben Wert gehalten wird. Dies wird dadurch erreicht, daß der Istwert-Eingang des Schaltreglers an den Abgriff eines ersten Spannungsteilers angeschlossen ist, der parallel zum Ausgang der Schaltungsanordnung liegt. Der Schaltregler besitzt einen weiteren Steuereingang, der intern an eine Referenzspannungsquelle geführt ist. Dieser Steuereingang liegt an einem Abgriff eines zweiten Spannungsteilers, der an den Solargenerator angeschlossen ist. Direkt neben dem Solargenerator ist eine Photodiode angebracht, die parallel zu einem Widerstand des zweiten Spannungsteilers angeordnet ist.

Mit Hilfe der bekannten Schaltungsanordnung soll dem Solargenerator dadurch ein Maximum an Leistung abgewonnen werden, daß die in Verbindung mit einer Spannungsregelung wirksamen Referenzspannung bei sich ändernder Lichteinstrahlung durch die Photodiode entsprechend beeinflußt wird. Bei einem Solargenerator beeinflußt neben der Strahlungsdichte auch die Temperatur die Generatorspannung im Arbeitspunkt maximaler Leistung wesentlich. Letztere wird jedoch bei der bekannten Schaltungsanordnung nicht berücksichtigt.

Ein typisches Kennlinienfeld eines Solargenerators geht z.B. aus dem Prospekt Solar Modules, Type Series SM36 der Fa. Interatom hervor.

Eine besonders einfache Art der Anpassung wäre, den entnommenen Strom für eine Häufige mittlere Strahlungsintensität festzulegen. Das hätte aber den Nachteil, daß der mögliche höhere Strom bei stärkerer Strahlung nicht ausgenutzt werden könnte und bei schwächerer Strahlung die Spannung zusammenbrechen würde und keine Ladung mehr möglich wäre.

Man kann andererseits daran denken, die Ergiebigkeit des Solargenerators fortwährend zu prüfen und den Strom an den aus der Ergiebigkeit resultierenden Wert maximaler Leistung anzupassen, um eine Regelung auf maximal mögliche Leistung zu erzielen. Ein solcher Regler ist jedoch wegen des erforderlichen Schaltungsaufwandes mit einem relativc großen Aufwand verbunden.

Aufgabe der Erfindung ist es, eine Schaltungsanordnung der eingangs genannten Art so auszubilden, daß sie bei vergleichsweise geringem Aufwand einen Betrieb des Solargenerators in einem Arbeitspunkt gewährleistet, der in einem großen Arbeitsbereich dem Arbeitspunkt maximaler Leistung weitgehend nahekommt.

Gemäß der Erfindung wird die gestellte Aufgabe durch die im kennzeichnenden Teil des Patentanspruches 1 angegebenen Maßnahmen gelöst. Auf diese Weise wird der Kurzschlußstrom des die Last speisenden Solargenerators periodisch ausgewertet. Der Kurzschlußstrom des Solargenerators wird besonders exakt und mit besonders geringem Leistungsverbrauch gemessen. Die Schaltungsanordnung arbeitet daher mit einem besonders guten Wirkungsgrad.

Im Falle einer Regelung wird die Schaltungsanordnung zweckmäßigerweise in der im kennzeichnenden Teil des Patentanspruches 2 angegebenen Weise ausgebildet.

Vorteilhafte Ausgestaltungen der Erfindung gehen aus den Patentansprüchen 3 und 4 hervor. Das Impuls-Pausen-Verhältnis der Impulsfolge, die den ersten steuerbaren Schalter schließt, kann insbesondere 1:1000 sein, so daß der Wirkungsgrad praktisch nicht beeinträchtigt wird.

Die Erfindung wird anhand der in den Figuren 1-3 dargestellten Ausführungsbeispiele_{'} sowie anhand des in Fig. 4 gezeigten Kennlinienfeldes näher erläutert.

### Es zeigen

Fig. 1 eine Schaltungsanordnung zur Speisung einer Batterie aus einem Solargenerator, bei der der Kurzschlußstrom des speisenden Solargenerators selbst gemessen und zur Bildung der Bezugsgröße für eine Stromregelung herangezogen wird,
Fig. 2 eine Vorrichtung zur Messung des Solargenerator-Kurzschlußstromes für eine Schaltungsanordnung nach Fig. 1,
Fig. 3 eine Steuerschaltung zur Steuerung des elektroninischen Schalters eines Umrichters, ebenfalls für eine Schaltungsanordnung nach Fig. 1 und
Fig. 4 ein typisches Kennlinienfeld eines Solargenerators, das insbesondere die Temperaturabhängigkeit des Kurzschlußstromes zeigt.

Bei der Schaltungsanordnung nach Fig. 1 wird die Batterie 9 aus dem Solargenerator 1 über eine Regeleinrichtung gespeist. Der Hauptstromkreis H verläuft vom Pluspol des Solargenerators 1 über die in Durchlaßrichtung gepolte Diode 31, die Drossel 4 und die in Durchlaßrichtung gepolte Diode 5 zum Pluspol der Batterie 9 und vom Minuspol der Batterie 9 über den Meßwiderstand 7 zum Minuspol des Solargenerators 1.

Parallel zum Solargenerator 1 liegt in einem ersten Querzweig eine Reihenschaltung aus dem durch den Taktgeber 21 gesteuerten elektronischen Schalter 24 und dem Kurzschlußstrom-Meßwert 2. An den Kurzschlußstrom-Meßwiderstand 22 ist die ebenfalls durch den Taktgeber 21 steuerbare Abtast-und Halteschaltung 23 angeschlossen. In Abwandlung dieser Anordnung kann der Widerstand 22 anstatt im ersten Querzweig in einem Längszweig zwischen Solargenerator 1 und erstem Querzweig angeordnet sein. Geringere Verluste ergeben sich bei einer Anordnung im ersten Querzweig.

Zwischen dem Verbindungspunkt der Diode 31 mit der Drossel 4 einerseits und dem Verbindungspunkt des Widerstandes 7 und der Last 9 andererseits liegt in einem zweiten Querzweig der Kondensator 32.

Zwischen dem Verbindungspunkt der Drossel 4 mit der Diode 5 einerseits und dem Verbindungspunkt des Laststrom-Widerstandes 7 mit der Batterie andererseits liegt in einem dritten Querzweig der elektronische Schalter 6., der durch die Steuerschaltung 8 gesteuert wird.

Die Steuerschaltung 8 wird in nicht dargestellter Weise aus dem Solargenerator 1 mit Spannung versorgt. Der Minuspol der Batterie 9 dient zugleich als Masseanschluß bzw. Bezugspotential. Der Sollwert-Eingang 82 der Steuerschaltung 8 ist an den Ausgang der Abtast- und Halteschaltung 23 des Sollwert-Gebers 2a angeschlossen. Der Istwert-Eingang 81 der Steuerschaltung 8 ist mit dem der Batterie 9 abgewandten Anschluß des Strommeßwiderstandes 7 verbunden.

Die Speicherdrossel 4, der elektronische Schalter 6 und der Gleichrichter 5 stellen die Leistungsbauteile eines an sich bekannten Hochsetzumrichters dar. Der Schalter besteht zweckmäßigerweise aus einem Halbleiterbauteil.

Der Umrichter lädt die Batterie 9 aus dem Solargenerator 1. Die Regeleinrichtung bzw. Steuerschaltung 8 vergleicht den am Meßwiderstand 7 gemessenen Strom des Solargenerators mit dem am Kurzschlußstrom-Meßwiderstand 22 gemessenen Wert des Kurzschlußstromes des Solargenerators 1 und regelt den Strom auf einen vorgegebenen Bruchteil des jeweils gemessenen Wertes des Kurzschlußstromes. Der geregelte Strom ergibt sich aus dem Impuls-Pausen-Verhältnis der Impulse, die den zweiten Schalter schließen. Das Impuls-Pausen-Verhältnis kann bei fester Schaltfrequenz durch Impulsdauermodulation oder bei fester Impulsdauer durch Variieren der Frequenz erfolgen.

Der Kondensator 32 dient dazu, dem Hochsetzumrichter die erforderlichen Stromimpulse und auch während der kurzen Zeitabschnitte, in denen der Kurzschlußstrom gemessen wird, eine ausreichende Eingangsspannung zur Verfügung zu stellen. Die Diode 31 sorgt dafür, daß der Kondensator 32 nicht bei geschlossenem elektronischen Schalter 24 entladen wird.

Nach Erreichen der maximalen Ladespannung des Akkus geht die Steuerschaltung 8 auf Spannungsregelung über und verhindert einen weiteren Spannungsanstieg oder schaltet auf den niederen Wert zur Erhaltungsladung zurück, wodurch der aufgenommene Strom absinken kann. Die Ergiebigkeit des Solargenerators wird dann nicht mehr voll ausgenutzt.

Der Meßwiderstand 7 mißt den vom Solargenerator 1 abgegebenen Gleichstrom. Ordnet man den Meßwiderstand in Abweichung von Fig. 1 zwischen dem Kondensator 32 und dem Schalter 6 an, so kann eine dem Gleichstrom entsprechende Spannung durch Mittelwertbildung bzw. Eliminierung des vom Schalter 6 verursachten Wechselstromanteiles gewonnen werden.

Bei der in Fig. 2 gezeigten Vorrichtung zur Messung des Solargenerator-Kurzschlußstromes liegt parallel zum 36 Volt-Solargenerator 1 eine Serienschaltung aus der Source-Drain-Strecke des Feldeffekttransistors 24a und dem Kurzschlußstrom-Meßwiderstand 22. Der Feldeffekttransistor 24a bildet den elektronischen Schalter 24 der Schaltungsanordnung nach Fig. 1 und wird durch Taktimpulse des Taktgebers 21 periodisch geschlossen. Der Taktgeber 21 besteht aus dem Taktbaustein 21 a und der gezeigten äußeren Beschaltung.

Der Feldeffekttransistor 24a wird durch den Taktgeber 21 über eine Inverterstufe angesteuert. Der Taktgeber 21 gibt im Abstand von 100msec Impulse ab, deren Dauer jeweils 100 Ilsec beträgt. Das Tastverhältnis der Meßimpulse, mit denen der Kurzschlußstrom des Solargenerators 1 gemessen wird, beträgt daher 1 : 1000.

Der Zeitbaustein 21 b leitet aus den 100 Ilsec-Impulsen des Taktbausteines 21a Abtastimpulse ab, deren Dauer nur etwa 85 bis 90 Ilsec beträgt, so daß die letzten 10 bis 15% der Impulsbreite des Meßimpulses nicht ausgewertet werden. Die Abtast-und Halteschaltung 23 ist mit ihrem Abtastimpuls-Eingang c3 an den Ausgang b3 des Zeitbausteines 21 b angeschlossen. Da der Abtastimpuls stets vor dem Kurzschlußstrom-Meßimpuls endet, können Ausschwingvorgänge des Meßimpulses den in der Abtast- und Halteschaltung zu speichernden Wert nicht verfälschen.

Die mit dem Meßwiderstand 22 verbundene Source-Elektrode des Feldeffekttransistors 24 ist an den Meßimpulseingang c7 der Abtast- und Halteschaltung 23 geführt. Die Abtast- und Halteschaltung 23 gibt an ihrem Ausgang 82 eine dem Kurzschlußstrom des Solargenerators 1 proportionale Referenzspannung ab.

Ein Ausführungsbeispiel der Vorrichtung zur Messung des Solargenerator-Kurzschlußstromes mit Bemessungsangaben geht aus Fig. 2 hervor.

### Dabei dient als

Taktbaustein 21 a : der integrierte Schaltkreis TCL 555 C, als
Zeitbaustein 21 b : der integrierte Schaltkreis TCL 555 C und als
Feldeffekttransistor 24a ein solcher vom Typ BUZ 27.

Die Bezeichnungen der Anschlüsse des Taktbausteines 21 a und des Zeitbausteines 21 b enthalten die bei dem betreffenden integrierten Schaltkreis übliche Anschlußnummer.

Um Doppelbezeichnungen zu vermeiden, ist der Anschlußnummer bei dem Taktbaustein 21 a jeweils ein "a" und bei dem Zeitbaustein 21 b ein "b" vorausgestellt.

Die positive Hilfsspannung + U_{H} und die negative Hilfsspannung - U_{H} betragen z.B. ± 12 V. Die Hilfsspannungen werden mit Hilfe einer üblichen Vorrichtung erzeugt, die in den Figuren nicht dargestellt ist. Diese Vorrichtung kann einen an den Solargenerator über eine Entkopplungsdiode angeschlossenen Ladekondensator enthalten. An den Ladekondensator kann eine Stabilisierungsschaltung mit einem Transistor im Längszweig und einer Z-Diode als Sollwertgeber im Querzweig angeschlossen sein. Parallel zur Basis-Kollektorstrecke des Transistors liegt zweckmäßigerweise eine Konstantstromdiode. Die derart stabilisierte Spannung wird zweckmäßigerweise einem Konverterbaustein zugeführt, der die positive Hilfsspannung +U_{H}und die negative Hilfsspannung -U_{H} abgibt. Als Konverterbaustein kann z.B. ein integrierter Schaltkreis vom Typ SI 7661 Verwendung finden.

Fig. 3 zeigt eine Steuerschaltung zur Steuerung eines Feldeffekttransistors 6a, der den Schalter 6 der Schaltungsanordnung nach Fig. 1 bildet.

Der Operationsverstärker 84 ist mit seinem Pluseingang an den Ausgang 82 der Abtast- und Halteschaltung 23 nach Fig. 1 bzw. Fig. 2 angeschlossen. Der Meßwiderstand 7 liegt auf der einen Seite am Bezugspotential des Operationsverstärkers 84. Die andere Seite des Meßwiderstandes 7 ist über einen weiteren Widerstand an den Minuseingang des Operationsverstärkers 84 geführt. Am Meßwiderstand 7 liegt eine Spannung, die dem Momentanwert des Stromes proportional ist, der dem Solargenerator entnommen wird.

Die Restwelligkeit der Meßspannung wird mit Hilfe des RC-Gliedes 7a reduziert. Am Ausgang des Operationsverstärkers 84 liegt eine Spannung, die der Regelabweichung proportional ist.

Der Ausgang des Operationsverstärkers 84 ist an den Anschluß d5 des Impulsbreitenmodulators 87 geführt. Der Impulsbreitenmodulator 87 gibt an seinem Ausgang d7 in Abhängigkeit von der Regelabweichung dauermodulierte Steuerimpulse zur Steuerung des Feldeffekttransistors 6a ab. Dies wird dadurch erreicht, daß die dem Eingang d5 zugeführte, der Regelabweichurig proportionale Größe mit einer dem Eingang d6 zugeführten Sägezahnspannung verglichen wird. Die Sägezahnspannung wird mit Hilfe des Oszillators 85 erzeugt, dessen Frequenz z.B. 50 kHz beträgt.

Zwischen dem Ausgang des Oszillators 85 und dem Eingang d5 des Impulsbreitenmodulators 87 liegt der Inverter 86, der die Flanken der Ausgangsimpulse des Oszillators 85 versteilert. Zwischen dem Ausgang des Impulsbreitenmodulators 87 und der Gate-Elektrode des Feldeffekttransisstors 6a liegt eine Kettenschaltung aus dem ebenfalls zur Versteilerung von Impulsflanken dienenden Inverter 88 und dem als Treiber dienenden Inverter 89.

Im Operationsverstärker 84 wird aus der von der Abtast- und Halteschaltung 23 kommenden Referenzspannung und aus dem am Meßwiderstand 7 gemessenen Istwert eine der Regelabweichung proportionale Spannung gewonnen. Der Wert des Meßwiderstandes beträgt z.B. 8 m _{Q}, der Kurzschlußstrom-Meßwiderstand 22 hat z.B. einen Wert von 6,8 m _{Q}. Das Widerstandsverhältnis der Widerstände 7 und 22 beträgt in diesem Fall 0,85. Dies ist das vorgegebene Verhältnis von dem dem Solargenerator entnommenen Strom zum jeweils gemessenen Kurzschlußstrom des Solargenerators.

Der Speicherkondensator 32 hat z.B. eine Kapazität von 8000 ₗᵢF und bildet eine niederohmige Spannungsquelle für den daran angeschlossenen Laderegler. Der Gleichrichter 31 verhindert, daß sich der Speicherkondensator 32 über den Kurzschlußstrom-Meßwiderstand 22 entladen kann.

Ein Ausführungsbeispiel der Steuerschaltung mit Bemessungsangaben geht aus Fig. 3 hervor.

Dabei dient sowohl als Oszillator 85 als auch als Impulsbreitenmodulator 87 ein integrierter Baustein LM 393.

Als Inverter 86 und 88 sowie als Treiber 89 findet ein integrierter Baustein 4049 B Verwendung, wobei der Treiber durch vier parallel geschaltete Inverter gebildet ist. Die Bezeichnungen der Anschlüsse des Oszillators 85 und des Impulsbreitenmodulators 87 enthalten die bei dem integrierten Bausteine LM 393 üblichen Anschlußnummern. Diesen Anschlußnummern ist jeweils ein "d" vorangestellt.

Das in Fig. 4 gezeigte Kennlinienfeld eines Solargenerators zeigt Kennlinien für verschiedene Strahlungsdichten E als Parameter. Wie das Kennlinienfeld zeigt, hängt die Spannung in erheblichem Maße von der Temperatur ab und der Arbeitspunkt maximaler Leistung wird daher wesentlich von der Temperatur des Solargenerators beeinflußt. Andererseits ist der Einfluß der Temperatur auf den Strom vergleichsweise gering.

In dem in Fig. 4 gezeigten Kennlinienfeld soll sich jeweils ein Arbeitspunkt ergeben, bei dem je nach Strahlung und Temperatur ein möglichst großes Produkt aus Spannung und Strom verwertet und zur Batterieladung nutzbar gemacht wird. Problematisch bei der Anpassung an die Ergiebigkeit des Generators ist dabei, daß die vom Generator lieferbare Leistung außer von dessen Art und Größe von der Strahlungsintensität und von der Temperatur abhängig ist.

Bei der in Fig. 1 gezeigten Schaltungsanordnung wird ein Arbeitspunkt gewählt, bei dem der Laststrom in einem vorgegebenen Verhältnis zum gemessenen Kurzschlußstrom steht. Das vorgegebene Verhältnis läßt sich für den jeweils zur Anwendung kommenden Solargenerator dadurch ermitteln, daß für die relevanten Kennlinien jeweils der Strom im Arbeitspunkt maximaler Leistung durch den zugehörigen Kurzschlußstrom geteilt und aus den so gewonnenen Quotienten ein Mittelwert gebildet wird.

Wie Untersuchungen im Rahmen der Erfindung gezeigt haben, lassen sich mit einem Bruchteil in der Größe von zwischen 80% und 90% Ergebnisse erzielen, die von dem Fall einer exakten Berechnung des Arbeitspunktes maximaler Leistung in einem vergleichsweise geringen Maße abweichen.

Die Fig. 1 zeigt ein bevorzugtes Ausführungsbeispiel der Erfindung, das als Stromregler einen Hochsetzumrichter enthält. Dabei wird die Generatorspannung auf die erforderliche Lade- bzw. Verbraucherspannung hochgesetzt. Im Vergleich zu Hochsetzumrichtern mit ausschließlicher Regelung der Ausgangsspannung ergibt sich der Vorteil, daß der Regler nicht versucht, dem Solargenerator einen so großen Strom zu entnehmen, daß die Generatorspannung zusammenbricht.

Anstelle des gezeigten Hochsetzumrichters können in entsprechender Weise auch andere bekannte Regelanordnungen, insbesondere Sperr- und Durchflußumrichter Verwendung finden. Diese werden meist mit Impulsbreitensteuerung ausgeführt und besitzen einen Trafo.

Bei den in den Figuren gezeigten Schaltungsanordnungen wird der vom Solargenerator abgegebene Strom geregelt. Als Steuerschaltung 8 kann dabei insbesondere ein handelsüblicher, als integrierte Schaltung ausgeführter Regler-Baustein dienen.

Eine vorteilhafte Abwandlung der Schaltungsanordnung nach Fig. 1 besteht insbesondere darin, daß der Laststrom-Meßwiderstand 7 durch einen Kurzschluß ersetzt wird und der Eingang 81 der Steuerschaltung 8 entfällt. Diese Vereinfachung der Schaltungsanordnung ist möglich, wenn die Steuerschaltung 8 als sogenannter Vorwärtsregler ausgebildet wird, der für jeden Meßwert des Solargenerator-Kurzschlußstromes eine vorgegebene Steuergröße zur Steuerung des Stellgliedes 6 bildet. Die Steuerschaltung 8 enthält dabei zweckmäßigerweise einen Vergleicher, der eine Sägezahnspannung mit der dem Kurzschlußstrom proportionalen Meßspannung oder einer davon abgeleiteten Spannung vergleicht und bei Gleichheit bei Spannungen den elektronischen Schalter 6 abschaltet, der zu Beginn des Sägezahns eingeschaltet wurde. Durch entsprechende Gestaltung des Sägezahns läßt sich dabei eine Steuercharakteristik erzielen, bei der die Forderung, daß der Laststrom des Solargenerators in einem vorgegebenen Verhältnis zum Kurzschlußstrom des Solargenerators steht, mit vergleichsweise geringem Aufwand und mit einer für die Praxis ausreichenden Übereinstimmung erreicht wird.

## Patentansprüche

1. Schaltungsanordnung zur Speisung einer elektrischen Last (9) aus einem Solargenerator (1) mit einem Eingang (E) zum Anschluß des Solargenerators (1) und mit einem Ausgang (A) zum Anschluß der elektrischen Last (9), wobei zwischen dem Eingang (E) und dem Ausgang (A) ein durch eine Steuerschaltung (8) steuerbares Stellglied (6) angeordnet ist und die Steuerschaltung (8) mit einem Referenzspannungseingang (82) an einen Refernzspannungsgeber (2) angeschlossen ist, wobei der Referenzspannungsgeber (2) eine Anordnung zur Messung des Kurzschlußstromes des Solargenerators (1) ist und das Stellglied (6) durch die Steuerschaltung (8) derart steuerbar ist, daß der dem Solargenerator entnommene Strom in einem vorgegebenen Verhältnis zum jeweiligen Meßwert des Kurzschlußstromes des Solargenerators (1) steht, dadurch gekennzeichnet, daß der Referenzspannungsgeber (2) durch eine Serienschaltung aus einem durch Taktimpulse eines Taktgebers (21) periodisch schließbaren ersten steuerbaren Schalter (24) und einem Kurzschlußstrom-Meßwiderstand (22) zur Messung des Solargenerator-Kurzschlußstromes und eine an den Kurzschlußstrom-Meßwiderstand (22) angeschlossene Abtast- und Halteschaltung (23) gebildet ist und mit dem Eingang (E) zum Anschluß des Solargenerators (1) verbunden ist.

2. Schaltungsanordnung nach Anspruch 1, wobei in bekannter Weise die Steuerschaltung (8) einen Vergleicher enthält, der zusätzlich zum Referenzspannungseingang (82) einen Istwert-Eingang (81) aufweist und mit dem Istwert-Eingang (81) an einen Istwert-Geber angeschlossen ist und wobei das Stellglied derart steuerbar ist, daß die vom Istwert-Geber abgegebene Meßspannung wenigstens näherungsweise den Wert der Referenzspannung annimmt, dadurch gekennzeichnet, daß die Steuerschaltung (8) mit ihrem Istwert-Eingang (81) an einen im Hauptstromkreis (H) angeordneten, den Istwert-Geber bildenden Last-Meßwiderstand (7) zur Messung des dem Solargenerator entnommenen Stromes angeschlossen ist und daß der Meßwiderstand (7) derart bemessen ist, daß die Referenzspannung und die Meßspannung dann miteinander übereinstimmen, wenn der dem Solargenerator (1) entnommene Strom in einem vorgegebenen Verhältnis zum jeweiligen Kurzschlußstrom des Solargenerators (1) steht.

3. Schaltungsanordnung nach Anspruch 1 oder 2, dadurch gekennzeichnet, daß die Last (9) über einen Schaltregler an dem ersten steuerbaren Schalter (24) angeschlossen ist, und daß der Schaltregler in einem Längszweig eine Speicherdrossel (4) und in einem Querzweig einen durch die Steuerschaltung (8) steuerbaren zweiten steuerbaren Schalter (6) enthält und daß die Last (9) über eine Diode (5) an den zweiten steuerbaren Schalter (6) angeschlossen ist und daß zwischen dem ersten steuerbaren Schalter (24) und dem Schaltregler eine Speicheranordnung mit einer Diode (31) in einem Längszweig und mit einem Kondensator (32) in einem Querzweig angeordnet ist.

4. Schaltungsanordnung nach einem der Ansprüche 1 bis 3, dadurch gekennzeichnet, daß das lmpuls-Pausen-Verhältnis der den ersten steuerbaren Schalter (24) steuernden Impulsfolge kleiner als 1:10 ist.

5. Schaltungsanordnung nach einem der Ansprüche 1 bis 4, dadurch gekennzeichnet, daß der Referenzspannungsgeber (2) einen an den Taktgeber (21) angeschlossenen Zeitbaustein (21 a) enthält und daß die Abtast- und Halteschaltung durch den Zeitbaustein (21a) derart steuerbar ist, daß der am Meßwiderstand (22) auftretende Spannungsimpuls nur in einem zeitlichen Teilbereich ausgewertet wird.

## Claims

1. Circuit arrangement for supplying an electric load (9) from a solar generator (1), having an input (E) for connecting the solar generator (1) and having an output (A) for connecting the electric load (9), a final control element (6) which can be controlled by a control circuit (8) being arranged between the input (E) and the output (A), and the control circuit (8) being connected to a reference voltage input (82) on a reference voltage generator (2), the reference voltage generator (2) being an arrangement for measuring the short-circuit current of the solar generator (1) and the final control element (6) being controllable by the control circuit (8) in such a way that the current taken from the solar generator has a given ratio to the respective measured value of the short-circuit current of the solar generator (1), characterized in that the reference voltage generator (2) is formed by a series circuit consisting of a first controllable switch (24) which can be periodically closed by clock pulses of a clock-pulse generator (21), and of a short-circuit current measuring resistor (22) for measuring the short-circuit current of the solar generator, and of a sample-and-hold circuit (23) connected to the short-circuit current measuring resistor (22), and is connected to the input (E) for connecting the solar generator (1).

2. Circuit arrangement according to claim 1, in which, in known manner, the control circuit (8) contains a comparator which has an actual-value input (81) in addition to the reference voltage input (82), and is connected by this actual-value input (81) to an actual-value pickup, and in which the final control element is controllable in such a way that the measured voltage output by the actual-value pickup assumes at least approximately the value of the reference voltage, characterized in that the control circuit (8) is connected by its actual-value input (81) to a load measuring resistor (7), which is arranged in the main circuit (H) and forms the actual-value pickup, for measuring the current taken from the solar generator, and in that the measuring resistor (7) is dimensioned in such a way that the reference voltage and the measured voltage match one another whenever the current taken from the solar generator (1) has a given ratio to the respective short-circuit current of the solar generator (1).

3. Circuit arrangement according to claim 1 or 2, characterized in that the load (9) is connected to the first controllable switch (24) via a switching controller, and in that the switching controller contains a storage reactor (4) in a series arm and contains a second controllable switch (6) which can be controlled by the control circuit (8) in a shunt arm, and in that the load (9) is connected to the second controllable switch (6) via a diode (5), and in that there is arranged between the first controllable switch (24) and the switching controller a storage arrangement with a diode (31) in a series arm and with a capacitor (32) in a shunt arm.

4. Circuit arrangement according to one of claims 1 to 3, characterized in that the mark-to-space ratio of the pulse train controlling the first controllable switch (24) is less than 1:10.

5. Circuit arrangement according to one of claims 1 to 4, characterized in that the reference voltage generator (2) contains a time module (21 a) connected to the clock-pulse generator (21), and in that the sample-and-hold circuit can be controlled by the time module (21a) in such a way that the voltage pulse occurring at the measuring resistor (22) is only evaluated in part of the time range.

## Revendications

1. Montage pour alimenter une charge électrique (9) à partir d'un générateur solaire (1) avec une entrée (E) pour raccorder le générateur solaire (1) et avec une sortie (A) pour raccorder la charge électrique (9), du type dans lequel, entre l'entrée (E) et la sortie (A) est disposé un organe de réglage (6) qui est susceptible d'être commandé par un circuit de contrôle (8) alors que ce circuit de contrôle (8) est relié, par une entrée de tension de référence (82), à un générateur de tension de référence (2), et dans lequel le générateur de tension de référence (2) est constitué par un dispositif servant à mesurer le courant de court-circuit du générateur solaire (1) et que l'organe de réglage (6) est susceptible d'être commandé de telle façon pour le circuit de contrôle (8) que le courant prélevé du générateur solaire est dans un rapport prédéterminé avec la valeur de mesure du courant de court-circuit du générateur solaire (1), caractérisé par le fait que le générateur de tension de référence (2) est constitué par circuit série formé par un premier interrupteur commandable (24) et susceptible d'être fermé périodiquement par des impulsions de cadence issues d'un générateur de cadence, et par une résistance (22) de mesure du courant de court-circuit pour mesurer le courant de court-circuit du générateur solaire, ainsi que par un circuit de détection et de maintien (23) qui est relié à la résistance de mesure du courant de court-circuit (22), et il est relié à l'entrée (E) qui sert à raccorder ou brancher le générateur solaire (1).

2. Montage selon la revendication 1, dans lequel, de façon connue, le circuit de contrôle (8) comporte un comparateur qui est pourvu, en plus de l'entrée (82) de la tension de référence, une entrée (81) pour la valeur instantanée, et qui est relié, par l'entrée (81) pour la valeur instantanée, à un générateur de la valeur instantanée, l'organe de réglage étant susceptible d'être commandé de telle façon que la tension de mesure fournie par le générateur de valeur instantanée est approximativement au moins égale à la valeur de la tension de référence, caractérisé par le fait que le circuit de contrôle (8) est relié, par son entrée de valeur instantanée (81), à une résistance de mesure de la charge (7) disposée dans le circuit électrique principal (H) et formant le générateur de valeur instantanée, pour la mesure du courant prélevé du générateur solaire (1), et que la résistance de mesure (7) est dimensionnée de telle façon que la tension de référence et la tension de la mesure coïncident entre elles si le courant prélevé du générateur solaire (1) est dans un rapport prédéterminé avec le courant de court-circuit concerné du générateur solaire (1).

3. Montage selon la revendication 1 ou 2, caractérisé par le fait que la charge (9) est relié par l'intermédiaire d'un régulateur de commutation au premier interrupteur commandable (24), et que le régulateur de commutation comporte dans une branche longitudinale une bobine de réactance à noyau de fer et dans une branche transversale un second interrupteur (6) commandable par le circuit de commande (8), et que la charge (9) est reliée par l'intermédiaire du second interrupteur commandable (6), et qu'entre le premier interrupteur commandable (24) et le régulateur de commutation est monté un agencement à accumulation d'énergie avec une diode (31) dans une branche longitudinale et avec un condensateur (32) dans une branche transversale.

4. Montage selon l'une des revendications 1 à 3, caractérisé par le fait que le taux d'impulsions du train d'impulsions qui commande le premier interrupteur commandable (24) est inférieur à 1:10.

5. Montage selon l'une des revendications 1 à 4, caractérisé par le fait que le générateur de la tension de référence (2) comporte un module horaire (21 a) qui est relié au générateur de cadence (21), et que le circuit de détection et de maintien est susceptible d'être commandé de telle façon par le module horaire (21 a) que l'impulsion de tension qui apparaît au niveau de la résistance de mesure n'est évaluée que dans une plage temporelle partielle.
